# FASCICULE DE BREVET EUROPEEN

(11) **EP 2 983 245 B1**
(45) Date de publication et mention de la délivrance du brevet: **27.06.2018**
(21) Numéro de dépôt: 15177754.7
(22) Date de dépôt: 21.07.2015
(51) Int. Cl.: H01R 9/26, H01R 31/08

(54) **BLOC DE JONCTION POUR LA MISE À LA TERRE**
ANSCHLUSSLEISTE FÜR ERDUNGEN
TERMINAL BLOCK FOR EARTHING

(30) Priorité: 04.08.2014 FR 1457552
(43) Date de publication de la demande: 10.02.2016
(73) Titulaire: ABB Schweiz AG, 5400 Baden (CH)
(72) Inventeur: SARTORIO, Michel, 69680 CHASSIEU (FR); REILLE, Annie, 69740 GENAS (FR)
(74) Mandataire: Verriest, Philippe

(56) Documents cités:
- CN-U- 203 026 196
- DE-A1- 2 352 432
- DE-U1- 29 914 290
- FR-A- 1 472 658

## Description

La présente invention concerne le domaine du raccordement de conducteurs dans des armoires ou coffrets électriques.

Plus particulièrement, la présente invention a pour objet un bloc de jonction pour la mise à la terre ainsi qu'un procédé de montage d'un bloc de jonction de mise à la terre sur un rail support.

Il est connu de disposer d'un premier type de bloc de jonction assurant la liaison électrique entre deux conducteurs connectés à deux bornes d'une barrette de liaison conductrice du bloc de jonction de premier type.

En outre, cette barrette de liaison comprend un orifice taraudé destiné à coopérer avec le filetage d'un shunt de liaison destiné à assurer la liaison électrique entre la barrette de liaison conductrice du bloc de jonction de premier type et une autre barrette de liaison conductrice d'un autre bloc de jonction adjacent, par exemple également de premier type.

Il est également connu, par exemple du document FR1472658, de disposer d'un bloc de jonction de deuxième type pour la mise à la terre. En particulier, le document FR1472658 divulgue un bloc de jonction pour la mise à la terre comprenant : une barrette de liaison conductrice comprenant un premier orifice, un étrier conducteur destiné à être monté sur un rail support conducteur, ledit étrier comprenant un deuxième orifice présentant un taraudage de diamètre inférieur ou égal au diamètre du premier orifice de la barrette de liaison, une vis de serrage conductrice agencée pour serrer l'étrier sur le rail support, la vis de serrage comprenant : une tête présentant un diamètre supérieur au diamètre du premier orifice de la barrette de liaison, une première portion s'étendant depuis la tête de vis sur une longueur de vis déterminée, ladite première portion présentant un diamètre inférieur au diamètre du premier orifice de la barrette de liaison de manière à pouvoir coulisser librement dans le premier orifice, une deuxième portion s'étendant depuis la première portion jusqu'à l'extrémité de la vis opposée à la tête de vis, ladite deuxième portion présentant un filetage d'un diamètre sensiblement égal au diamètre du taraudage du deuxième orifice de l'étrier, la longueur de la première portion étant déterminée de manière à ce que lorsque le taraudage du deuxième orifice de l'étrier coopère avec le filetage de la deuxième portion de la vis de serrage alors le premier orifice de la barrette de liaison est en regard de la première portion de la vis de serrage. Un tel bloc de jonction de deuxième type comprend également une barrette de liaison et comprend en plus une vis de serrage, un pied de protection conducteur et un étrier pour le serrage sur un rail support.

Le rail support est relié électriquement à la terre.

En outre, l'étrier comprend un orifice taraudé, notamment du même diamètre que l'orifice taraudé de la barrette de liaison du bloc de jonction de premier type.

L'actionnement de la vis de serrage permet d'enserrer le rail support entre l'étrier et le pied de protection conducteur et permet d'assurer la mise en contact électrique du rail support, et de la barrette de liaison par l'intermédiaire de la vis de serrage conductrice.

Tout comme la barrette de liaison du bloc de jonction de premier type, la barrette de liaison du bloc de jonction de deuxième type comprend un orifice.

Cependant, cet orifice ne comprend pas de taraudage de manière à permettre le libre passage de la vis de serrage au travers cet orifice et à laisser tourner librement la vis de serrage dans cet orifice lorsque la vis de serrage est en emprise avec l'étrier.

Les deux types de blocs de jonction nécessitent donc chacun une barrette de liaison spécifique.

La spécificité de la barrette de liaison implique la mise en place d'un procédé de fabrication propre à l'application envisagée d'un bloc de jonction.

La présente invention a pour but de résoudre tout ou partie des inconvénients mentionnés ci-dessus.

A cet effet, la présente invention a pour objet un bloc de jonction pour la mise à la terre comprenant :
- une barrette de liaison conductrice comprenant un premier orifice présentant un taraudage d'un diamètre déterminé et destiné à coopérer avec le filetage d'un shunt de liaison,
- un étrier conducteur destiné à être monté sur un rail support conducteur, ledit étrier comprenant un deuxième orifice présentant un taraudage de diamètre inférieur ou égal au diamètre du taraudage du premier orifice de la barrette de liaison,
- une vis de serrage conductrice agencée pour serrer l'étrier sur le rail support, la vis de serrage comprenant :
   - une tête présentant un diamètre supérieur au diamètre du taraudage du premier orifice de la barrette de liaison,
   - une première portion s'étendant depuis la tête de vis sur une longueur de vis déterminée, ladite première portion présentant un diamètre inférieur au diamètre du taraudage du premier orifice de la barrette de liaison de manière à pouvoir coulisser librement dans le premier orifice,
   - une deuxième portion s'étendant depuis la première portion jusqu'à l'extrémité de la vis opposée à la tête de vis, ladite deuxième portion présentant un filetage d'un diamètre sensiblement égal au diamètre du taraudage du deuxième orifice de l'étrier,
la longueur de la première portion étant déterminée de manière à ce que lorsque le taraudage du deuxième orifice de l'étrier coopère avec le filetage de la deuxième portion de la vis de serrage alors le taraudage du premier orifice de la barrette de liaison est en regard de la première portion de la vis de serrage.

Cette disposition permet d'utiliser une même barrette de liaison pour une application dans un bloc de jonction de mise à la terre ou bien une application dans un bloc de jonction assurant la liaison électrique entre deux conducteurs connectés à deux bornes de la barrette de liaison, le taraudage du premier orifice de la barrette de liaison étant alors destiné à la connexion d'un shunt de liaison.

Selon un aspect de l'invention, la longueur de la première portion est déterminée de manière à ce que lorsque le taraudage du deuxième orifice de l'étrier coopère avec le filetage de la deuxième portion de la vis de serrage et que de l'étrier exerce une force d'appui à l'encontre du rail support en direction de la barrette de liaison alors le taraudage du premier orifice de la barrette de liaison est en regard de la première portion de la vis de serrage.

Selon un aspect de l'invention, la première portion de la vis de serrage présente une surface lisse.

Selon un aspect de l'invention, la longueur de la première portion de la vis de serrage est comprise entre 0,3 et 10 mm.

Selon un aspect de l'invention, l'étrier comprend un deuxième orifice présentant un taraudage de diamètre égal au diamètre du taraudage du premier orifice de la barrette de liaison.

La présente invention a également pour objet un procédé de montage d'un bloc de jonction de mise à la terre tel que décrit ci-dessus comprenant les étapes suivantes :
- visser le filetage de la deuxième portion de la vis de serrage sur le taraudage du premier orifice de la barrette de liaison jusqu'à ce que le taraudage du premier orifice de la barrette de liaison soit en regard de la première portion de la vis de serrage,
- visser le filetage de la deuxième portion de la vis de serrage sur le taraudage du deuxième orifice de l'étrier.

De toute façon, l'invention sera bien comprise à l'aide de la description qui suit, en référence au dessin schématique annexé représentant, à titre d'exemple non limitatif, un bloc de jonction selon l'invention.
La figure 1 est une vue éclatée d'un bloc de jonction selon l'invention.
La figure 2 est une vue en coupe du bloc de jonction de la figure 1.
La figure 3 est une vue en perspective du bloc de jonction de la figure 1.
La figure 4 est une vue en perspective d'une barrette de liaison semblable à celle du bloc de jonction de la figure 1 dans une autre application.

Comme illustré à la figure 1, un bloc de jonction 1 pour mise à la terre selon l'invention comprend une barrette de liaison conductrice 10, un étrier 20 de serrage sur un rail support conducteur 2, une vis de serrage 30 et un pied de protection 40 conducteur.

La barrette de liaison conductrice 10 comprend un premier orifice 11 présentant un taraudage d'un diamètre D déterminé.

L'étrier 20 comprend un deuxième orifice 21 présentant un taraudage de diamètre D' inférieur ou égal au diamètre D du taraudage du premier orifice 11 de la barrette de liaison 10.

En outre, comme illustré à la figure 2 l'étrier 20 comprend des crochets 22 destinés à venir au contact d'une partie inférieure 2a du rail support 2.

Le pied de protection 40 est quant à lui inséré dans un logement 23 de l'étrier 20 et est destiné à assurer le contact électrique avec une partie supérieure 2b du rail support 2.

En outre, le pied de protection 40 comprend un passage 41 pour la vis de serrage 30 qui assure la cohésion de l'ensemble comprenant la barrette de liaison 10, l'étrier 20 et le pied de protection 40.

Ainsi, la vis de serrage 30 est destinée à traverser successivement le premier orifice 11 de la barrette de liaison 10, le passage 41 du pied de protection 40 et le deuxième orifice 21 de l'étrier 20.

La vis de serrage 30 comprend une tête 31 présentant un diamètre supérieur au diamètre D du taraudage du premier orifice 11 de la barrette de liaison10 de manière à ce que la tête puisse prendre appui sur la barrette de liaison 10.

Comme illustré aux figures 1 à 3, une rondelle 35 peut être intercalée entre la tête de vis 31 et la barrette de liaison 10 afin de protéger la barrette de liaison 10 lors du serrage de la vis de serrage 30.

Cette rondelle 35 peut également avoir pour fonction de maintenir le serrage de la vis 30.

En outre, la vis de serrage 30 comprend une première portion 32 et une deuxième portion 33.

La première portion 32 s'étend depuis la tête de vis 31 sur une longueur de vis l déterminée.

Cette première portion 32 présente de préférence une surface lisse.

La première portion 32 présente un diamètre d inférieur au diamètre D du taraudage du premier orifice 11 de la barrette de liaison 10.

La deuxième portion 33 s'étend depuis la première portion 32 jusqu'à l'extrémité de la vis 30 opposée à la tête de vis 31.

La deuxième portion 33 présente un filetage d'un diamètre d' sensiblement égal au diamètre D du taraudage du deuxième orifice 21 de l'étrier 20.

La longueur totale L de la vis de serrage 30 est supérieure à la distance séparant le premier orifice 11 de la barrette de liaison 10 et le deuxième orifice 21 de l'étrier 20.

La longueur l de la première portion 32 est déterminée de manière à ce que lorsque le taraudage du deuxième orifice 21 de l'étrier 20 coopère avec le filetage de la deuxième portion 33 de la vis de serrage 30 alors le taraudage du premier orifice 11 de la barrette de liaison 10 est en regard de la première portion 32 de la vis de serrage 30.

Ainsi, au cours d'un procédé de montage d'un bloc de jonction 1 de mise à la terre, l'utilisateur réalise une première étape consistant à visser le filetage de la deuxième portion 33 de la vis de serrage 30 sur le taraudage du premier orifice 11 de la barrette de liaison 10 jusqu'à ce que le taraudage du premier orifice 11 de la barrette de liaison 10 soit en regard de la première portion 32 de la vis de serrage 30.

Dans une deuxième étape, l'utilisateur visse le filetage de la deuxième portion 33 de la vis de serrage 30 sur le taraudage du deuxième orifice 21 de l'étrier 20.

Selon un premier mode de réalisation de l'invention, cette deuxième étape peut être réalisée une fois la première étape terminée ou bien selon un deuxième mode de réalisation peut être réalisée en partie en même temps que la fin de la première étape.

En effet, il est possible que le filetage de la deuxième portion 33 de la vis de serrage 30 coopère avec le taraudage du premier orifice 11 de la barrette de liaison 10 lorsque ce même filetage de la deuxième portion 33 de la vis de serrage 30 coopère avec le taraudage du deuxième orifice 21 de l'étrier 20.

Cependant, cette coopération du filetage de la deuxième portion 32 de la vis de serrage 30 avec à la fois le taraudage du premier orifice 11 de la barrette de liaison 10 et le taraudage du deuxième orifice 21 de l'étrier 20 n'est possible que tant que le mouvement de translation de l'étrier 20 sur la vis de serrage est libre.

Ce mouvement de translation n'est plus libre à partir du moment où l'étrier 20 exerce une force d'appui à l'encontre du rail support 2 en direction de la barrette de liaison 10.

Par conséquent, dans ce deuxième mode de réalisation lorsque l'étrier 20 exerce une force d'appui à l'encontre du rail support 2 alors la première portion 32 de la vis de serrage 30 doit se trouver en regard du premier orifice 11 de la barrette de liaison 10.

Le procédé de montage peut aussi bien être réalisé lorsque le bloc de jonction 1 n'est pas encore monté sur le rail support 2 ou bien lorsqu'il est déjà monté sur le rail support 2.

Enfin, comme illustré à la figure 4, il est possible d'utiliser une barrette de liaison 10 identique à celle utilisée dans le bloc de jonction 1 de mise à la terre dans un bloc de jonction de liaison.

Dans ce cas, le taraudage du premier orifice 11 de la barrette de liaison 10 est destiné à coopérer avec le filetage d'une borne 51 d'un shunt de liaison 50.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons.

C'est ainsi que la surface de la première portion 32 de la vis de serrage n'est pas forcément lisse mais peut présenter tous les aspects et toutes les formes permettant de faire coulisser librement en translation et en rotation la première portion 32 de la vis de serrage 30 dans le taraudage du premier orifice 11 de la barrette de liaison 10.

## Revendications

1. Bloc de jonction (1) pour la mise à la terre comprenant :
- une barrette de liaison conductrice (10) comprenant un premier orifice (11) présentant un taraudage d'un diamètre (D) déterminé et destiné à coopérer avec le filetage d'un shunt de liaison,
- un étrier conducteur (20) destiné à être monté sur un rail support conducteur (2), ledit étrier (20) comprenant un deuxième orifice (21) présentant un taraudage de diamètre (D') inférieur ou égal au diamètre (D) du taraudage du premier orifice (11) de la barrette de liaison (10),
- une vis de serrage conductrice (30) agencée pour serrer l'étrier (20) sur le rail support (2), la vis de serrage (30) comprenant :
- une tête (31) présentant un diamètre supérieur au diamètre (D) du taraudage du premier orifice (11) de la barrette de liaison (10),
- une première portion (32) s'étendant depuis la tête de vis (31) sur une longueur (l) de vis déterminée, ladite première portion (32) présentant un diamètre (d) inférieur au diamètre (D) du taraudage du premier orifice (11) de la barrette de liaison (10) de manière à pouvoir coulisser librement dans le premier orifice (11),
- une deuxième portion (33) s'étendant depuis la première portion (32) jusqu'à l'extrémité de la vis (30) opposée à la tête de vis (31), ladite deuxième portion (33) présentant un filetage d'un diamètre (d') sensiblement égal au diamètre (D') du taraudage du deuxième orifice (21) de l'étrier (20),
la longueur (l) de la première portion (32) étant déterminée de manière à ce que lorsque le taraudage du deuxième orifice (21) de l'étrier (20) coopère avec le filetage de la deuxième portion (33) de la vis de serrage (30) alors le taraudage du premier orifice (11) de la barrette de liaison (10) est en regard de la première portion (32) de la vis de serrage (30).

2. Bloc de jonction (1) selon la revendication 1, dans lequel la longueur (l) de la première portion (32) est déterminée de manière à ce que lorsque le taraudage du deuxième orifice (21) de l'étrier (20) coopère avec le filetage de la deuxième portion (33) de la vis de serrage (30) et que de l'étrier (20) exerce une force d'appui à l'encontre du rail support (2) en direction de la barrette de liaison (10) alors le taraudage du premier orifice (11) de la barrette de liaison (10) est en regard de la première portion (32) de la vis de serrage (30).

3. Bloc de jonction (1) selon l'une des revendications 1 ou 2, dans lequel la première portion (32) de la vis de serrage (30) présente une surface lisse.

4. Bloc de jonction (1) selon l'une des revendications 1 à 3, dans lequel la longueur de la première portion (32) de la vis de serrage (30) est comprise entre 0,3 et 10 mm.

5. Bloc de jonction selon l'une des revendications précédentes, dans lequel ledit étrier (20) comprenant un deuxième orifice (21) présentant un taraudage de diamètre (D') égal au diamètre (D) du taraudage du premier orifice (11) de la barrette de liaison (10).

6. Procédé de montage d'un bloc de jonction (1) de mise à la terre selon la revendication 5 comprenant les étapes suivantes :
- visser le filetage de la deuxième portion (33) de la vis de serrage (30) sur le taraudage du premier orifice (11) de la barrette de liaison (10) jusqu'à ce que le taraudage du premier orifice (11) de la barrette de liaison (10) soit en regard de la première portion (32) de la vis de serrage (30),
- visser le filetage de la deuxième portion (33) de la vis de serrage (30) sur le taraudage du deuxième orifice (21) de l'étrier (20).

## Patentansprüche

1. Erdungsreihenklemme (1), umfassend:
- einen leitenden Verbindungssteg (10), der eine erste Öffnung (11) umfasst, welche ein Innengewinne eines bestimmten Durchmessers (D) aufweist und dazu vorgesehen ist, mit dem Außengewinde eines Verbindungs-Shunts zusammenzuwirken,
- einen leitenden Bügel (20), der dazu vorgesehen ist, auf einer leitenden Tragschiene (2) montiert zu werden, wobei der Bügel (20) eine zweite Öffnung (21) umfasst, welche ein Innengewinde von Durchmesser (D') aufweist, der kleiner oder gleich dem Durchmesser (D) des Innengewindes der ersten Öffnung (11) des Verbindungsstegs (10) ist,
- eine leitende Spannschraube (30), die dafür ausgebildet ist, den Bügel (20) auf die Tragschiene (2) zu spannen, wobei die Spannschraube (30) umfasst:
- einen Kopf (31), der einen Durchmesser aufweist, welcher größer ist als der Durchmesser (D) des Innengewindes der ersten Öffnung (11) des Verbindungsstegs (10),
- einen ersten Abschnitt (32), der sich ab dem Schraubenkopf (31) auf einer bestimmten Schraubenlänge (l) erstreckt, wobei der erste Abschnitt (32) einen Durchmesser (d) aufweist, der kleiner ist als der Durchmesser (D) des Innengewindes der ersten Öffnung (11) des Verbindungsstegs (10), sodass er frei in der ersten Öffnung (11) gleiten kann,
- einen zweiten Abschnitt (33), der sich ab dem ersten Abschnitt (32) bis zu dem Ende der Schraube (30) erstreckt, das dem Schraubenkopf (31) gegenüberliegt, wobei der zweite Abschnitt (33) ein Außengewinde eines Durchmessers (d') aufweist, der im Wesentlichen gleich dem Durchmesser (D') des Innengewindes der zweiten Öffnung (21) des Bügels (20) ist,
wobei die Länge (l) des ersten Abschnitts (32) so bestimmt ist, dass wenn das Innengewinde der zweiten Öffnung (21) des Bügels (20) mit dem Außengewinde des zweiten Abschnitts (33) der Spannschraube (30) zusammenwirkt, dann das Innengewinde der ersten Öffnung (11) des Verbindungsstegs (10) dem ersten Abschnitt (32) der Spannschraube (30) zugewandt ist.

2. Reihenklemme (1) nach Anspruch 1, wobei die Länge (l) des ersten Abschnitts (32) so bestimmt ist, dass wenn das Innengewinde der zweiten Öffnung (21) des Bügels (20) mit dem Außengewinde des zweiten Abschnitts (33) der Spannschraube (30) zusammenwirkt und der Bügel (20) eine Anpresskraft entgegen der Tragschiene (2) in Richtung des Verbindungsstegs (10) ausübt, dann das Innengewinde der ersten Öffnung (11) des Verbindungsstegs (10) dem ersten Abschnitt (32) der Spannschraube (30) zugewandt ist.

3. Reihenklemme (1) nach einem der Ansprüche 1 oder 2, wobei der erste Abschnitt (32) der Spannschraube (30) eine glatte Oberfläche aufweist.

4. Reihenklemme (1) nach einem der Ansprüche 1 bis 3, wobei die Länge des ersten Abschnitts (32) der Spannschraube (30) im Bereich zwischen 0,3 und 10 mm beträgt.

5. Reihenklemme nach einem der vorstehenden Ansprüche, wobei der Bügel (20) eine zweite Öffnung (21) umfasst, die ein Innengewinde von Durchmesser (D') aufweist, welcher gleich dem Durchmesser (D) des Innengewindes der ersten Öffnung (11) des Verbindungsstegs (10) ist.

6. Verfahren zum Montieren einer Erdungsreihenklemme (1) nach Anspruch 5, umfassend die folgenden Schritte:
- Schrauben des Außengewindes des zweiten Abschnitts (33) der Spannschraube (30) auf das Innengewinde der ersten Öffnung (11) des Verbindungsstegs (10), bis das Innengewinde der ersten Öffnung (11) des Verbindungsstegs (10) dem ersten Abschnitt (32) der Spannschraube (30) zugewandt ist,
- Schrauben des Außengewindes des zweiten Abschnitts (33) der Spannschraube (30) auf das Innengewinde der zweiten Öffnung (21) des Bügels (20).

## Claims

1. A junction block (1) for grounding comprising:
- a conductive connection bar (10) comprising a first orifice (11) having a tapping with a determined diameter (D) and intended to cooperate with the threading of a connection shunt,
- a conductive stirrup (20) intended to be mounted on a conductive support rail (2), said stirrup (20) comprising a second orifice (21) having a tapping with a diameter (D') smaller than or equal to the diameter (D) of the tapping of the first orifice (11) of the connection bar (10),
- a conductive clamping screw (30) arranged to clamp the stirrup (20) on the support rail (2), the clamping screw (30) comprising:
- a head (31) having a diameter greater than the diameter (D) of the tapping of the first orifice (11) of the connection bar (10),
- a first portion (32) extending from the screw head (31) over a determined screw length (I), said first portion (32) having a diameter (d) smaller than the diameter (D) of the tapping of the first orifice (11) of the connection bar (10) so as to be able to slide freely in the first orifice (11),
- a second portion (33) extending from the first portion (32) up to the end of the screw (30) opposite to the screw head (31), said second portion (33) having a threading with a diameter (d') substantially equal to the diameter (D') of the tapping of the second orifice (21) of the stirrup (20), the length (1) of the first portion (32) being determined so that when the
tapping of the second orifice (21) of the stirrup (20) cooperates with the threading of the second portion (33) of the clamping screw (30) then the tapping of the first orifice (11) of the connection bar (10) faces the first portion (32) of the clamping screw (30).

2. The junction block (1) according to claim 1, wherein the length (I) of the first portion (32) is determined so that when the tapping of the second orifice (21) of the stirrup (20) cooperates with the threading of the second portion (33) of the clamping screw (30) and the stirrup (20) exerts a bearing force against the support rail (2) in the direction of the connection bar (10) then the tapping of the first orifice (11) of the connection bar (10) faces the first portion (32) of the clamping screw (30).

3. The junction block (1) according to any of claims 1 or 2, wherein the first portion (32) of the clamping screw (30) has a smooth surface.

4. The junction block (1) according to any of claims 1 to 3, wherein the length of the first portion (32) of the clamping screw (30) is comprised between 0.3 and 10 mm.

5. The junction block according to any of the preceding claims, wherein said stirrup (20) comprising a second orifice (21) having a tapping with a diameter (D') equal to the diameter (D) of the tapping of the first orifice (11) of the connection bar (10).

6. A method of mounting a grounding junction block (1) according to claim 5 comprising the following steps of:
- screwing the threading of the second portion (33) of the clamping screw (30) on the tapping of the first orifice (11) of the connection bar (10) until the tapping of the first orifice (11) of the connection bar (10) faces the first portion (32) of the clamping screw (30),
- screwing the threading of the second portion (33) of the clamping screw (30) on the tapping of the second orifice (21) of the stirrup (20).
